# EUROPÄISCHE PATENTSCHRIFT

(11) **EP 0 887 616 B1**
(45) Veröffentlichungstag und Bekanntmachung des Hinweises auf die Patenterteilung: **04.09.2002**
(21) Anmeldenummer: 98110961.4
(22) Anmeldetag: 16.06.1998
(51) Int. Cl.: F42B 12/22, F42B 12/24

(54) **Geschoss oder Gefechtskopf**
Projectile or warhead
Projectile ou tête militaire

(30) Priorität: 24.06.1997 DE 19726701; 13.08.1997 DE 19734961
(43) Veröffentlichungstag der Anmeldung: 30.12.1998
(73) Patentinhaber: Diehl Stiftung & Co., 90478 Nürnberg (DE)
(72) Erfinder: Schleicher, Ulrich, Dr., 91217 Hersbruck (DE)
(74) Vertreter: Hofmann, Gerhard, Dipl.-Ing. Patentassessor

(56) Entgegenhaltungen:
- EP-A- 0 775 629
- DE-A- 2 205 074
- DE-A- 2 519 507
- DE-A- 3 016 861
- DE-A- 3 235 404
- DE-A- 3 401 249
- DE-A- 19 531 287
- DE-C- 2 807 309
- DE-C- 3 638 101
- US-A- 3 934 511
- US-A- 4 004 518
- US-A- 5 033 387

## Beschreibung

Die Erfindung bezieht sich auf ein Geschoß oder einen Gefechtskopf nach dem Oberbegriff des Anspruchs 1.

Aus der DE 34 01 249 C2 ist ein Geschoß oder ein Gefechtskopf zur Erzeugung extrem schwerer und Schneller Splitter bekannt. Ein Gehäuse weist in Längsrichtung orientiert, rinnenförmige Ausnehmungen auf und enthält eine Sprengladung. Der Werkstoff des Gehäuses ist ein spezieller Werkzeugstahl, und die rinnenförmigen Ausnehmungen weisen einen Winkel von 120° bis 140° auf.

Bei einem Verfahren zur Bekämpfung von Seeminen nach der EP 0 775 629 A1 wird ein schwimmfähiger Gefechtskopf mittels eines Antriebs an die Seemine transportiert. Bei Aufschlag des Gefechtskopfes an der Seemine zündet der Gefechtskopf und zerstört die Seemine. Der Gefechtskopf weist unter anderem zur Splitterbildung ein einlagiges Gehäuse mit rinnenförmigen Ausnehmungen auf. Die Ausnehmungen besitzen bogenartige Abschnitte, so daß das Material im Bereich dieser Ausnehmungen jeweils zu einem schweren Splitter entsprechend einer projektilbildenden Hohlladung umformbar ist.

Aus der DE 28 07 301 C1 ist eine Sprengladung für Flugzielgefechtsköpfe, Minen oder der gleichen Munition bekannt, bei der zwei Belegungslagen zur Stachel- oder Projektilbildung vorgesehen sind und zwischen den aufeinander folgenden Belegungslagen jeweils ein Raum belassen ist.

Ausgehend von der DE 34 01 249 C2 liegt der Erfindung die Aufgabe zugrunde, die Splittereffektivität zu steigern.

Die Erfindung löst diese Ausgabe entsprechend den kennzeichnenden Merkmalen des Anspruches 1. Vorteilhafte Weiterbildungen der Erfindung sind den Unteransprüchen zu entnehmen.

Ausführungsbeispiele der Erfindung sind in der Zeichnung dargestellt. Es zeigt:
- Figur 1: ein Geschoß mit einer aufgebrochenen Hülle,
- Figur 2: einen Querschnitt II-II nach Figur 1,
- Figur 3: einen verkürzten Längsschnitt zu Figur 1 und
- Figuren 4, 5: splitterbildende Bereiche entsprechend den Figuren 1 und 2.

Ein drallstabilisiertes Geschoß 1 besteht aus einem Annäherungszünder 2, einem Geschoßboden 3 mit Führungsring 4, einer dünnen Hülle 5, einem Gehäuse 6 mit einem splitterbildenden Abschnitt 7 und einem Zünderaufnahmering 40.

Das Gehäuse 6 mit der Dicke 8 weist in diesem Abschnitt 7 rinnenförmige Ausnehmungen 10 mit einem splitterbildenden Öffnungswinkel 11 von 120° auf.

Das hülsenförmig ausgebildete Gehäuse 6 und der Geschoßkörper 3 bestehen aus einem einzigen Stück. Es ist auch eine mehrteilige, bspw. verschweißte Ausführung möglich.

Entsprechend der Figur 2 sind in dem hülsenförmigen Gehäuse 6 entsprechend der Länge des Abschnittes 7 nach innen zu zusätzlich eine weitere oder zwei weitere splitterbildende Hülsen 15, 16 etwa mit der Dicke 8 vorgesehen. Diese Hülsen 15, 16 sind spaltfrei oder nahezu spaltfrei ineinander steckend angeordnet. Hierbei ist die innere Hülse 16 nur teilweise mit strichpunktierten Linien dargestellt.

In einem Hohlraum 20 des Geschosses 1 bzw. innerhalb der inneren Hülse 15 oder 16 befindet sich Sprengstoff 21 und eine mit dem Zünder 2 in Verbindung stehende Zündseele 22.

Entsprechend der Figuren 1 und 2 sind in dem splitterbildenden Abschnitt 7 drei Ringe 25 bis 27, bestehend aus den ringförmig nebeneinander angeordneten gleich großen rinnenförmigen Ausnehmungen 10, vorgesehen. Die Ausnehmungen 10 der Ringe 25 bis 27 sitzen jeweils zueinander versetzt auf Lücke.

Entsprechend der vorbeschriebenen Anordnung der Ausnehmungen 10 in bezug auf die Ringe 25 bis 27 sind auch die ebenfalls splitterbildenden Hülsen 15, 16 ausgebildet.

Die splitterbildende Hülse 15 ist nach Fig. 3 an einem Absatz 17 des Geschoßkörpers 3 axial abgestützt und ggf. verschweißt oder verklebt. Entsprechendes gilt auch für die Hülse 16.
Die Hülle 5 aus einem leichten Kunststoff ist mit dem Geschoßboden 3 bei 32, 33 verklebt.

Das Geschoß 1 ist abschußfest und benötigt in dem Abschnitt 7 keinerlei axiale Verstärkungselemente.

Bei Detonation des Sprengstoffs 21 erhält man analog der Funktion einer projektilbildenden Ladung je nach Anzahl der ineinander gesteckten splitterbildenden Hülsen 15, 16 bzw. Gehäuse 6 pro Ausnehmung 10 die doppelte oder die dreifache Anzahl an Splittern in dem Abschnitt 7. Diese schweren Splitter fliegen in kurzem Abstand zeitlich, versetzt hintereinander her.

Hierzu besteht das splitterbildende Gehäuse bzw. die splitterbildenden Hülsen 15, 16 aus einem zähen und legierten Werkzeugstahl, wie X 120 Mn 12, Titan, Tantal, Weicheisen oder Kupfer; ggf. in einer Matrix eingebettet.

Nach der Figur 4 sind die Verbindungsstellen 30 der rinnenförmigen Ausnehmungen geschwächt, so daß vorgegebene Sollbruchstellen bei der Umformung des Gehäuses 6 bzw. des Gehäuses 6 und der Hülse 15 vorliegen. Dadurch sind die einzelnen, nicht dargestellten Splitter geometrisch definiert.

Entsprechend Figur 4 sind die mit 29 bezeichneten Kuppen abgeschliffen und nach Figur 5 ist die Kerbwirkung bei 32 für die Splittergröße maßgebend.

Die Dicke 8 des Gehäuses 6 bzw. der Hülsen 15, 16 kann unterschiedlich sein. Ebenso die Anzahl der Ringe 25 - 27 Ebenfalls kann der Öffnungswinkel 11 der Ausnehmungen 10 des Gehäuses 6 bzw. der Hülsen 15, 16 einen geeigneten Winkel, also abweichend von dem Öffnungswinkel 120°, aufweisen.

Die splitterbildenden Hülsen 15, 16 oder auch weitere Hülsen können separat hergestellt und mit dem Zünderaufnahmering 40 und dem Geschoßboden 3 durch Löten, Kleben, Verschweißen verbunden sein.

## Patentansprüche

1. Geschoß mit einem Gehäuse, das in Längsrichtung orientierte rinnenförmige Ausnehmungen aufweist, wobei die rinnenförmige Ausnehmungen umfangsseitig von einer dünnen und leicht zerstörbaren Hülle umgeben sind und das Geschoß eine Sprengladung aufweist, und wobei
das Gehäuse (6) im Bereich der rinnenförmigen Ausnehmungen (10) wenigstens zweilagig (6, 15, 16) ausgebildet ist und das Material im Bereich der Ausnehmungen (10) jeweils zu einem schweren Splitter entsprechend einer projektilbildenden Hohlladung umformbar ist, wobei
mindestens eine splitterbildende Hülse (15, 16) in einem splitterbildenden Abschnitt (7) das Gehäuse (6) nach innen spaltfrei oder nahezu spaltfrei ineinander steckend auskleidet und
an einem Absatz (17) des Geschoßkörpers (3) entgegen der Beschleunigungsrichtung abgestützt ist.

2. Geschoß nach Anspruch 1,
**dadurch gekennzeichnet,**
**daß** die Ausnehmungen (10) in Richtung der Geschoßachse wenigstens zweifach in Ringen (25-27) angeordnet sind.

3. Geschoß nach Anspruch 1,
**dadurch gekennzeichnet,**
**daß** die Ausnehmungen (10) der Ringe (25-27) zueinander versetzt sind.

4. Geschoß nach Anspruch 1,
**dadurch gekennzeichnet,**
**daß** die Verbindungsstellen (30, 31) der Ausnehmungen (10) festigkeitsmäßig geschwächt sind, beispielsweise durch dünnere Querschnitte, Kerben.

5. Geschoß nach Anspruch 1,
**dadurch gekennzeichnet,**
**daß** das Gehäuse (6) mit wenigstens zwei splitterbildenden Hülsen (15, 16) nach innen spaltfrei oder nahezu spaltfrei ineinander steckend ausgekleidet ist.

6. Geschoß nach Anspruch 5,
**dadurch gekennzeichnet,**
**daß** die Hülsen (15, 16) aus einem der Werkstoffe, wie Werkzeugstahl, Titan, Tantal, Weicheisen, Kupfer bestehen.

7. Geschoß nach Anspruch 1,
dadurch gekennzeichent,
daß der splitterbildende Abschnitt (7) oder die wenigstens eine splitterbildende Hülse (15, 16), separat hergestellt und mit Geschoßteilen, wie Geschoßboden (3), Zünderaufnahmering (40) verbunden sind, bspw. durch Kleben, Schweißen, Löten.

## Claims

1. A projectile with a housing which has channel-shaped recesses oriented in longitudinal direction, the channel-shaped recesses being surrounded peripherally by a thin and easily destructible covering and the projectile including an explosive charge, in which,
in the region of the channel-shaped recesses (10), the housing (6) is formed in at least two layers (6, 15, 16) and the material in the region of each recess (10) can be deformed to form a heavy fragment in the manner of a projectile-forming hollow charge, and in which,
in a fragment-forming portion (7), at least one fragment-forming casing (15, 16) lines the housing (6) on the inside, one being inserted into the other without, or virtually without, any gaps,
said at least one fragment-forming casing being supported counter to the direction of acceleration against a shoulder (17) of the projectile's body (3).

2. A projectile according to Claim 1,
**characterized in that**
the recesses (10) are provided at least twofold in rings (25-27) in direction of the axis of the projectile.

3. A projectile according to Claim 1,
**characterized in that**
the recesses (10) of the rings (25-27) are offset in relation to one another.

4. A projectile according to Claim 1,
**characterized in that**
the strength of the junctions (30, 31) of the recesses (10) is diminished, for example by virtue of thinner cross-sections or notches.

5. A projectile according to Claim 1,
**characterized in that**
the inside of the housing (6) is lined with at least two fragment-forming casings (15, 16), each being fitted one inside the other without, or virtually without, any gaps.

6. A projectile according to Claim 5,
**characterized in that**
the casings (15, 16) consist of a material such as tool steel, titanium, tantalum, soft iron, copper.

7. A projectile according to Claim 1,
**characterized in that**
the fragment-forming portion (7) or the at least one fragment-forming casing (15, 16) is manufactured separately and attached to projectile components, such as the base (3) of the projectile and the fuse-holding ring (40), for example by gluing, welding or soldering.

## Revendications

1. Projectile comportant un boîtier qui présente des évidements en forme de gouttière orientées longitudinalement, les évidements en forme de gouttière étant entourés sur leur périphérie par une enveloppe mince et facilement destructible et le projectile présentant une charge explosive, et dans lequel le boîtier (6) est constitué en au moins deux couches (6, 15, 16) dans la zone des évidements en forme de gouttière (10) et le matériau peut être transformé chaque fois dans la zone des évidements (10) en un éclat lourd à la façon d'une charge creuse formant un projectile,
au moins une douille formant des éclats (15, 16), dans une section de formation d'éclats (7), garnissant avec emboîtement le boîtier (6) vers l'intérieur sans intervalle ou presque sans intervalle et
s'appuyant contre un épaulement (17) du corps de projectile (3) en sens opposé à l'accélération.

2. Projectile selon la revendication 1, **caractérisé en ce que** les évidements (10) sont disposés au moins deux fois en anneaux (25, 27) dans la direction de l'axe du projectile.

3. Projectile selon la revendication 1, **caractérisé en ce que** les évidements (10) des anneaux (25, 27) sont décalés entre eux.

4. Projectile selon la revendication 1, **caractérisé en ce que** les points de raccordement (30, 31) des évidements (10) sont affaiblis du point de vue de leur résistance, par exemple par des sections, des entailles, plus minces.

5. Projectile selon la revendication 1, **caractérisé en ce que** le boîtier (6) est garni vers l'intérieur de deux douilles formant des éclats (15, 16), avec emboîtement sans intervalle ou presque sans intervalle.

6. Projectile selon la revendication 6, **caractérisé en ce que** les douilles (15, 16) sont constituées de l'un des matériaux matériau, acier à outil, titane, tantale, fer doux ou cuivre.

7. Projectile selon la revendication 1, **caractérisé en ce que** la section de formation d'éclats (7) ou la au moins une douille formant des éclats (15, 16) sont fabriquées séparément et sont reliées à des parties du projectile comme le culot (3) la bague de montage de l'allumeur (40), par exemple par collage, soudage ou brasage.
